# EUROPÄISCHE PATENTSCHRIFT

(11) **EP 3 137 262 B1**
(45) Veröffentlichungstag und Bekanntmachung des Hinweises auf die Patenterteilung: **09.05.2018**
(21) Anmeldenummer: 15709635.5
(22) Anmeldetag: 02.03.2015
(51) Int. Cl.: B25C 5/02

(54) **HEFTKLAMMERGERÄT**
STAPLING DEVICE
AGRAFEUSE

(30) Priorität: 30.04.2014 DE 102014006230
(43) Veröffentlichungstag der Anmeldung: 08.03.2017
(73) Patentinhaber: Leitz ACCO Brands GmbH & Co KG, 70469 Stuttgart (DE)
(72) Erfinder: GROCH, Hans-Werner, 70327 Stuttgart (DE)
(74) Vertreter: Patentanwälte Bregenzer und Reule Partnerschaftsgesellschaft mbB
(86) Internationale Anmeldenummer: PCT/EP2015/054272
(87) Internationale Veröffentlichungsnummer: WO 2015/165612

(56) Entgegenhaltungen:
- EP-A1- 0 761 392
- DE-B1- 2 534 178
- US-A1- 2007 251 974

## Beschreibung

Die Erfindung betrifft ein Heftklammergerät.

Bekannte Heftklammergeräte, wie zum Beispiel aus DE2534178B1 bekannt, weisen ein Unterteil auf, das an seiner Unterseite eine Aufstellfläche zum Aufstellen auf eine Tischplatte aufweist und einen sich in einer Längsrichtung von einem vorderen Bereich zu einem rückwärtigen Bereich erstreckenden Ambossschenkel mit einer Ambossplatte im vorderen Bereich bildet. Im rückwärtigen Bereich ist an einem Lagerbock ein Klammermagazin begrenzt verschwenkbar am Unterteil gelagert, welches im vorderen Bereich so weit abgesenkt werden kann, bis es auf der Ambossplatte bzw. auf auf der Ambossplatte liegendem Schriftgut aufliegt. Am Lagerbock ist zudem ein Treiberschenkel begrenzt verschwenkbar gegenüber dem Unterteil und dem Klammermagazin gelagert, welcher im vorderen Bereich einen Treiber trägt, der beim Absenken die zuvorderst im Klammermagazin befindliche Heftklammer mit Kraft beaufschlagt und durch einen Spalt im Boden des Klammermagazins drückt, so dass diese das auf der Ambossplatte liegende Schriftgut durchstößt und mittels der Ambossplatte verformt wird. Solche vorbekannten Heftgeräte werden in unterschiedlichen Ausführungen gefertigt und haben sich seit Jahrzehnten hervorragend bewährt. Um eine hinreichend hohe Kraft beim Heften aufbringen zu können, ist es jedoch meist erforderlich, beim Niederdrücken möglichst weit vorne auf den Treiberschenkel zu drücken.

Es ist daher Aufgabe der Erfindung, ein Heftklammergerät zu entwickeln, das einfacher zu handhaben ist.

Diese Aufgabe wird erfindungsgemäß durch ein Heftklammergerät mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, dass durch die schwenkbare Lagerung des Ambossschenkels im beim Heftvorgang ortsfest unbeweglich gehaltenen Unterteil beim Heften nicht zwingend möglichst weit vorne Druck auf den Treiberschenkel ausgeübt werden muss, sondern dass der Druck auch im mittleren oder gar im rückwärtigen Bereich auf den Treiberschenkel ausgeübt werden kann. Desweiteren ist die Kraft, die der Benutzer beim Heften aufwenden muss, kleiner als bei den meisten herkömmlichen Heftgeräten.

Vorteilhaft weist das erste Lager, mit dem der mindestens eine Hebel im rückwärtigen Bereich am Unterteil gelagert ist, einen Zapfen sowie ein sich in der Längsrichtung erstreckendes Langloch auf, in dem der Zapfen geführt ist. Dabei ist es möglich, dass der Zapfen fest mit dem Unterteil verbunden und das Langloch im Hebel angeordnet ist oder umgekehrt, dass der Zapfen fest mit dem Hebel verbunden und das Langloch im Unterteil angeordnet ist. Bei dieser Ausgestaltung des ersten Lagers ist das zweite Lager, mit dem der mindestens eine Hebel zwischen dem vorderen Bereich und dem rückwärtigen Bereich am Ambossschenkel gelagert ist, als Schwenkachse ausgebildet. Das Langloch ist vorteilhaft an seinen beiden Enden geschlossen, so dass der Hebel nur begrenzt beweglich ist, indem die beiden Enden des Langlochs Anschläge für den Zapfen bilden.

Das Unterteil weist zweckmäßig eine Wanne mit einem Boden und mindestens einer sich in Längsrichtung erstreckenden, vom Boden hochstehenden Seitenwand auf, welche, je nach Ausführungsbeispiel, entweder mit dem Zapfen oder mit dem Langloch des ersten Lagers versehen ist. Es wird bevorzugt, dass die Wanne zwei im Abstand parallel zueinander verlaufende Seitenwände aufweist, insbesondere dann, wenn zwei Hebel vorhanden sind. Die Wanne kann aus Blech gefertigt sein, wobei sie dann vorteilhaft in einer Kunststoffverkleidung aufgenommen und von außen für den Betrachter zumindest größtenteils nicht sichtbar ist. Es ist aber auch möglich, die Wanne als Kunststoffteil einstückig auszuführen, beispielsweise als Spritzgussteil. Ist der Zapfen des ersten Lagers an der Wanne angeordnet, so kann er einstückig aus Kunststoff angeformt sein oder als separates Bauteil, beispielsweise aus Metall, an der Wanne befestigt sein.

Gemäß einem ersten Ausführungsbeispiel ist der mindestens eine Hebel derart mit dem Treiberschenkel gekoppelt, dass ein fest mit dem einen Bauteil verbundenes Kraftübertragungselement an einer gegenüber der Vertikalen und gegenüber der Horizontalen geneigten Auflaufschräge am anderen Bauteil anliegt. Dabei wird bevorzugt, dass das Kraftübertragungselement eine starr oder drehbar am Treiberschenkel bzw. am Hebel befestigte Rolle ist. Zweckmäßig weist der mindestens eine Hebel an seinem vorderen Ende die gegenüber der Vertikalen und gegenüber der Horizontalen geneigte Auflaufschräge auf, an der das fest mit dem Treiberschenkel verbundene Kraftübertragungselement anliegt.

Beim ersten Ausführungsbeispiel wird bevorzugt, dass die Auflaufschräge gegenüber der Horizontalen eine derart über ihre Länge variierende Neigung aufweist, dass das Kraftübertragungselement beim Eindringen einer Heftklammer in zu heftendes, auf der Ambossplatte liegendes Papier und beim Umbiegen der freien Enden einer Heftklammer auf der Ambossplatte an einer Partie mit geringerer Neigung anliegt als beim Absenken des Klammermagazins und beim Abtrennen einer Heftklammer von einem im Klammermagazin aufgenommenen Heftklammerstrang. Damit wird der Tatsache Rechnung getragen, dass auf die Heftklammer beim Eindringen in das Papier und beim Umbiegen der freien Enden eine größere Kraft aufgewendet werden muss als beim Absenken des Klammermagazins und beim Abtrennen der Heftklammer.

Gemäß einem zweiten Ausführungsbeispiel gabelt sich der mindestens eine Hebel an seinem vorderen Ende in eine obere und eine untere Vorderpartie, und in einem Zwischenraum zwischen der oberen und der unteren Vorderpartie ist ein fest mit dem Treiberschenkel verbundenes Kraftübertragungselement angeordnet, das wiederum eine starr oder drehbar am Treiberschenkel befestigte Rolle sein kann. Diese ist zwischen der oberen und der unteren Vorderpartie zwangsgeführt, so dass ein Absenken des vorderen Hebelendes auch ein Absenken des Treiberschenkels nach sich zieht, während ein Anheben des vorderen Hebelendes ein Anheben des Treiberschenkels zur Folge hat.

Zweckmäßig weist das Heftklammergerät zwei im Abstand parallel zueinander angeordnete baugleiche Hebel auf, von denen jeder mittels eines ersten Lagers am Unterteil und mittels eines zweiten Lagers am Ambossschenkel gelagert ist und mit seinem vorderen Ende mit dem Treiberschenkel gekoppelt ist. Die beiden Hebel sind zweckmäßig bezüglich einer Längsmittelebene symmetrisch zueinander angeordnet, so dass auch die Lagerung am Unterteil und am Ambossschenkel sowie die Kopplung mit dem Treiberschenkel symmetrisch auszuführen sind. Durch die Anordnung zweier Hebel wird die Kraft im Heftklammergerät gleichmäßiger verteilt.

Zweckmäßig weist der Treiberschenkel eine das Klammermagazin überdeckende Abdeckung auf, die an ihrer Oberseite eine Angriffsfläche für einen Benutzer aufweist. Die Abdeckkappe kann beispielsweise aus Kunststoff gefertigt sein und abgerundete Kanten aufweisen, so dass der Benutzer nicht an gegebenenfalls kantigen Metallteilen des Treiberschenkels angreifen muss, wodurch sich der Komfort bei der Benutzung erhöht.

Wird das Klammermagazin durch Abheben des Treiberschenkels geöffnet, um neue Heftklammern einlegen zu können, so wird der mindestens eine Hebel mit dem Treiberschenkel entkoppelt. Um zu verhindern, dass das vordere Ende des mindestens einen Hebels nach unten wegklappt, ist vorzugsweise mindestens ein Koppelelement vorhanden, das einer Abwärtsbewegung des vorderen Endes des mindestens einen Hebels eine Gegenkraft entgegensetzt. Die Koppelelemente können am Magazin nach oben vorstehende Blechfortsätze sein, die in entsprechend ausgestaltete Löcher an einer abgekanteten Querflanke des jeweiligen Hebels eingreifen. Gemäß einer bevorzugten Ausführungsform ist aber jeder Hebel mittels einer zwischen seinem dem rückwärtigen Bereich zugewandten hinteren Ende und dem zweiten Lager befestigten und sich in Richtung zum vorderen Bereich erstreckenden Zugfeder mit dem Unterteil verbunden, so dass die Zugfeder die Gegenkraft aufbringt.

Im Folgenden wird die Erfindung anhand zweier in der Zeichnung schematisch dargestellten Ausführungsbeispiele näher erläutert. Es zeigen
- Fig. 1: ein Heftklammergerät in Draufsicht;
- Fig. 2a: das Heftklammergerät gemäß Fig. 1 im Schnitt entlang der Linie A-A;
- Fig. 2b: das Heftklammergerät gemäß Fig. 1 im Schnitt entlang der Linie B-B und
- Fig. 3: eine alternative Ausgestaltung des vorderen Endes des Hebels in einer schematisierten Seitenansicht.

Das in der Zeichnung dargestellte Heftklammergerät 10 weist eine langgestreckte Form auf und erstreckt sich in einer Längsrichtung von einem vorderen Bereich 12 zu einem rückwärtigen Bereich 14. Es weist ein an seiner Unterseite 16 eine Aufstellfläche 18 aufweisendes Unterteil 20 auf, das wiederum eine Wanne 22 aus Blech mit einem Boden 24 und sich im Abstand parallel zueinander in der Längsrichtung erstreckende, vom Boden 24 hochstehende Seitenwände 26 aufweist und in einer die Aufstellfläche 18 aufweisenden Kunststoffverkleidung 28 aufgenommen ist.

Im Unterteil 20 ist ein im vorderen Bereich 12 eine Ambossplatte 30 tragender Ambossschenkel 32 um eine erste Schwenkachse 34 begrenzt verschwenkbar gelagert. Die erste Schwenkachse 34 befindet sich dabei weiter vom rückwärtigen Bereich 14 entfernt als die Ambossplatte 30. An einem Lagerbock 36 im rückwärtigen Bereich 14 ist ein Klammermagazin 38 um eine zweite Schwenkachse 40 begrenzt verschwenkbar am Ambossschenkel 32 gelagert. Das Klammermagazin 38 weist an seinem Vorderende 42 einen unterseitigen Spalt 44 auf, der über der Ambossplatte 30 angeordnet ist und durch den die zuvorderst im Klammermagazin 38 aufgenommene Heftklammer beim Heftvorgang durchgeführt wird. Ebenfalls um die zweite Schwenkachse 40 begrenzt verschwenkbar ist ein im vorderen Bereich 12 einen Treiber 46 tragender Treiberschenkel 48 gelagert, der von einer Abdeckkappe 50 aus Kunststoff überdeckt wird, welche an einer Oberseite eine Angriffsfläche 52 für den Benutzer des Heftklammergeräts 10 aufweist. In einiger Entfernung zum Lagerbock 36 ist das Klammermagazin 38 auf dem Ambossschenkel 32 mittels einer ersten Druckfeder 54 abgestützt, die das Klammermagazin 38 im kraftfreien Zustand im Abstand zur Ambossplatte 30 hält. In etwas größerer Entfernung zum Lagerbock 36 ist der Treiberschenkel 48 über eine in der Zeichnung nicht dargestellte zweite Druckfeder auf dem Klammermagazin 38 abgestützt, die die Unterkante des Treibers 46 im kraftfreien Zustand im Abstand über der zuvorderst im Klammermagazin 38 aufgenommenen Heftklammer hält. Die erste Druckfeder 54 und die zweite Druckfeder sind dabei so aufeinander abgestimmt, dass ein Absenken des Treibers 46 auf die vorderste Heftklammer erst dann erfolgt, wenn das Klammermagazin 38 im Bereich des Spaltes 44 bereits auf der Ambossplatte 30 bzw. auf auf der Ambossplatte 30 liegendem Schriftgut aufliegt.

An jeder der Seitenwände 26 ist ein Hebel 56 begrenzt verschwenkbar angeordnet, der mit der jeweiligen Seitenwand 26 an deren der jeweils anderen Seitenwand 26 zugewandten Innenfläche anliegend im rückwärtigen Bereich 14 mittels eines ersten Lagers 58 an der jeweiligen Seitenwand 26 sowie etwa in der Mitte zwischen dem vorderen Bereich 12 und dem rückwärtigen Bereich 14 mittels eines zweiten Lagers 60 am Ambossschenkel 32 gelagert ist. In Fig. 2a ist dabei der in Blickrichtung hintere der beiden Hebel 56, in Fig. 2b der in Blickrichtung vordere der beiden Hebel 56 dargestellt. Im gezeigten Ausführungsbeispiel ist das erste Lager 58 ein Loslager, bei dem ein von der jeweiligen Seitenwand 26 vorstehender Zapfen 62 in einem an seinen beiden Enden geschlossenen Langloch 64 im jeweiligen Hebel 56 geführt ist. Das zweite Lager 60 ist eine dritte Schwenkachse 66.

An seinem vorderen Ende 68 gabelt sich jeder der Hebel 56 in eine obere Vorderpartie 70 und eine untere Vorderpartie 72, zwischen denen ein Zwischenraum 74 frei ist. In dem Zwischenraum 74 jedes der Hebel 56 greift ein fest mit dem Treiberschenkel 48 verbundenes Kraftübertragungselement in Gestalt einer drehbar am Treiberschenkel 48 befestigten Kunststoffrolle 76 ein. Die Rolle 76 dient der Kraftübertragung vom Hebel 56 auf den Treiberschenkel 48 und kann zu diesem Zweck auch aus einem anderen Material bestehen sowie nicht drehbar am Treiberschenkel 48 fixiert sein, so dass sie als Zapfen bezeichnet werden kann. Die beiden Hebel 56 sind bezüglich einer Längsmittelebene 78, durch die der Schnitt gemäß Fig. 2a verläuft, symmetrisch angeordnet, ebenso wie die Rollen 76 und die Lager 58, 60.

Nahe dem Langloch 64 ist an jedem Hebel 56 eine sich in Richtung zum vorderen Bereich 12 erstreckende Zugfeder 80 befestigt, die mit ihrem anderen Ende am Unterteil 20 befestigt ist. Ein Verschwenken des Hebels 56 um die dritte Schwenkachse 66, bei der sein vorderes Ende 68 abgesenkt wird, erfolgt damit gegen die Rückstellkraft der Zugfeder 80. Im Zwischenraum 74 ist die zugehörige Rolle 76 zwangsgeführt, so dass ein Niederdrücken der Abdeckkappe 50 ein Verschwenken des Ambossschenkels 32 um die erste Schwenkachse 34, ein Verschwenken der Hebel 56 um die dritten Schwenkachsen 66 und schließlich, auch wenn nahe dem rückwärtigen Bereich 14 Druck auf die Abdeckkappe 50 ausgeübt wird, ein Absenken des Treibers 46 sowie aufgrund des Zusammenspiels der ersten Druckfeder 54 und der zweiten Druckfeder ein Absenken des Klammermagazins 38 auf die Ambossplatte 30 bewirkt.

In Fig. 3 ist schematisch das vordere Ende 68' eines Hebels 56' in einer alternativen Ausführungsform dargestellt. Der Hebel 56' weist keine Gabelung in eine obere und untere Vorderpartie auf, sondern eine Auflaufschräge 82, an der die am Treiberschenkel 48 befestigte Rolle 76' anliegt. Die Auflaufschräge 82 ist sowohl gegenüber der Vertikalen als auch gegenüber der Horizontalen geneigt und weist eine erste Partie 84 auf, deren Neigung gegenüber der Horizontalen größer ist als die Neigung einer unter der ersten Partie 84 angeordneten, sich an diese anschließenden zweiten Partie 86. Damit wird der Tatsache Rechnung getragen, dass beim Absenken des Klammermagazins 38 auf die Ambossplatte 30 eine geringere Kraft benötigt wird als beim nachfolgenden Durchstechen der Heftklammer durch das auf der Ambossplatte 30 liegende Schriftgut sowie beim Verformen der Heftklammer.

Zusammenfassend ist folgendes festzuhalten: Die Erfindung betrifft ein Heftklammergerät 10, das sich in einer Längsrichtung von einem vorderen Bereich 12 zu einem rückwärtigen Bereich 14 erstreckt, mit einem an seiner Unterseite 16 eine Aufstellfläche 18 aufweisenden Unterteil 20, mit einem um eine erste Schwenkachse 34 im vorderen Bereich 12 gegenüber dem Unterteil 20 begrenzt verschwenkbar gelagerten, im vorderen Bereich 12 eine Ambossplatte 30 tragenden Ambossschenkel 32, mit einem an einem Lagerbock 36 im rückwärtigen Bereich 14 um eine zweite Schwenkachse 40 gegenüber dem Ambossschenkel 32 begrenzt verschwenkbar gelagerten Klammermagazin 38, mit einem um die zweite Schwenkachse 40 gegenüber dem Ambossschenkel 32 und gegenüber dem Klammermagazin 38 begrenzt verschwenkbar gelagerten, einen Treiber 46 zum Durchführen von Heftklammern durch einen Spalt 44 am Vorderende 42 des Klammermagazins 38 und zum Andrücken der Heftklammern auf die Ambossplatte 30 aufweisenden Treiberschenkel 48 und mit mindestens einem sich in der Längsrichtung erstreckenden Hebel 56, 56', der im rückwärtigen Bereich 14 mittels eines ersten Lagers 58 am Unterteil 20 und zwischen dem vorderen Bereich 12 und dem rückwärtigen Bereich 14 mittels eines zweiten Lagers 60 am Ambossschenkel 32 gelagert ist, wobei eines der Lager 58, 60 eine dritte Schwenkachse 66 und das andere Lager ein Loslager ist, und wobei der mindestens eine Hebel 56, 56' an seinem dem vorderen Bereich 12 zugewandten vorderen Ende 68 so mit dem Treiberschenkel 48 gekoppelt ist, dass eine Bewegung des vorderen Endes 68 auf den Ambossschenkel 32 zu in einer Bewegung des Treibers 46 auf die Ambossplatte 30 zu resultiert.

## Patentansprüche

1. Heftklammergerät, das sich in einer Längsrichtung von einem vorderen Bereich (12) zu einem rückwärtigen Bereich (14) erstreckt, mit einem an seiner Unterseite (16) eine Aufstellfläche (18) aufweisenden Unterteil (20), mit einem um eine erste Schwenkachse (34) im vorderen Bereich (12) gegenüber dem Unterteil (20) begrenzt verschwenkbar gelagerten, im vorderen Bereich (12) eine Ambossplatte (30) tragenden Ambossschenkel (32), mit einem an einem Lagerbock (36) im rückwärtigen Bereich (14) um eine zweite Schwenkachse (40) gegenüber dem Ambossschenkel (32) begrenzt verschwenkbar gelagerten Klammermagazin (38), mit einem um die zweite Schwenkachse (40) gegenüber dem Ambossschenkel (32) und gegenüber dem Klammermagazin (38) begrenzt verschwenkbar gelagerten, einen Treiber (46) zum Durchführen von Heftklammern durch einen Spalt (44) am Vorderende (42) des Klammermagazins (38) und zum Andrücken der Heftklammern auf die Ambossplatte (30) aufweisenden Treiberschenkel (48) und mit mindestens einem sich in der Längsrichtung erstreckenden Hebel (56, 56'), der im rückwärtigen Bereich (14) mittels eines ersten Lagers (58) am Unterteil (20) und zwischen dem vorderen Bereich (12) und dem rückwärtigen Bereich (14) mittels eines zweiten Lagers (60) am Ambossschenkel (32) gelagert ist, wobei eines der Lager (58, 60) eine dritte Schwenkachse (66) und das andere Lager ein Loslager ist, und wobei der mindestens eine Hebel (56, 56') an seinem dem vorderen Bereich (12) zugewandten vorderen Ende (68) so mit dem Treiberschenkel (48) gekoppelt ist, dass eine Bewegung des vorderen Endes (68) auf den Ambossschenkel (32) zu in einer Bewegung des Treibers (46) auf die Ambossplatte (30) zu resultiert.

2. Heftklammergerät nach Anspruch 1, **dadurch gekennzeichnet, dass** das erste Lager (58) einen fest mit dem Unterteil (20) oder mit dem Hebel (56, 56') verbundenen Zapfen (62) sowie ein sich in der Längsrichtung erstreckendes Langloch (64), in dem der Zapfen (62) geführt ist, aufweist.

3. Heftklammergerät nach Anspruch 2, **dadurch gekennzeichnet, dass** das Langloch (64) an seinen beiden Enden geschlossen ist.

4. Heftklammergerät nach Anspruch 2 oder 3, **dadurch gekennzeichnet, dass** das Unterteil (20) eine Wanne (22) mit einem Boden (24) und mindestens einer sich in Längsrichtung erstreckenden, vom Boden (24) hochstehenden Seitenwand (26) aufweist, welche mit dem Zapfen (62) bzw. dem Langloch (64) des ersten Lagers (58) versehen ist.

5. Heftklammergerät nach einem der vorangehenden Ansprüche,
**dadurch gekennzeichnet, dass** der mindestens eine Hebel (56') derart mit dem Treiberschenkel (48) gekoppelt ist, dass ein fest mit dem einen Bauteil (48, 56') verbundenes Kraftübertragungselement (76') an einer gegenüber der Vertikalen und gegenüber der Horizontalen geneigten Auflaufschräge (82) am anderen Bauteil (56', 48) anliegt.

6. Heftklammergerät nach Anspruch 5, **dadurch gekennzeichnet, dass** das Kraftübertragungselement eine starr oder drehbar am Treiberschenkel (48) bzw. am Hebel (56') befestigte Rolle (76') ist.

7. Heftklammergerät nach Anspruch 5 oder 6, **dadurch gekennzeichnet, dass** der mindestens eine Hebel (56') an seinem vorderen Ende (68) die gegenüber der Vertikalen und gegenüber der Horizontalen geneigte Auflaufschräge (82) aufweist, an der das fest mit dem Treiberschenkel (48) verbundene Kraftübertragungselement (76') anliegt.

8. Heftklammergerät nach einem der Ansprüche 5 bis 7, **dadurch gekennzeichnet, dass** die Auflaufschräge (82) gegenüber der Horizontalen eine derart über ihre Länge variierende Neigung aufweist, dass das Kraftübertragungselement (76') beim Eindringen einer Heftklammer in zu heftendes, auf der Ambossplatte (30) liegendes Papier und beim Umbiegen der freien Enden einer Heftklammer auf der Ambossplatte (30) an einer Partie (86) mit geringerer Neigung anliegt als beim Absenken des Klammermagazins (38) und beim Abtrennen einer Heftklammer von einem im Klammermagazin (38) aufgenommenen Heftklammerstrang.

9. Heftklammergerät nach einem der Ansprüche 1 bis 4, **dadurch gekennzeichnet, dass** sich der mindestens eine Hebel (56) an seinem vorderen Ende (68) in eine obere und eine untere Vorderpartie (70, 72) gabelt und dass in einem Zwischenraum (74) zwischen der oberen und der unteren Vorderpartie (70, 72) ein fest mit dem Treiberschenkel (48) verbundenes Kraftübertragungselement (76) angeordnet ist.

10. Heftklammergerät nach Anspruch 9, **dadurch gekennzeichnet, dass** das Kraftübertragungselement eine starr oder drehbar am Treiberschenkel (48) befestigte Rolle (76) ist.

11. Heftklammergerät nach einem der vorangehenden Ansprüche, **gekennzeichnet durch** zwei im Abstand parallel zueinander angeordnete baugleiche Hebel (56, 56'), von denen jeder mittels eines ersten Lagers (58) am Unterteil (20) und mittels eines zweiten Lagers (60) am Ambossschenkel (32) gelagert ist und mit seinem vorderen Ende (68) mit dem Treiberschenkel (48) gekoppelt ist.

12. Heftklammergerät nach Anspruch 11, **dadurch gekennzeichnet, dass** die beiden Hebel (56, 56') bezüglich einer Längsmittelebene (78) symmetrisch zueinander angeordnet sind.

13. Heftklammergerät nach einem der vorangehenden Ansprüche,
**dadurch gekennzeichnet, dass** der Treiberschenkel (48) eine das Klammermagazin (38) überdeckende Abdeckkappe (50) aufweist, die an ihrer Oberseite eine Angriffsfläche (52) für einen Benutzer aufweist.

14. Heftklammergerät nach einem der vorangehenden Ansprüche, **gekennzeichnet durch** mindestens ein Koppelelement, das einer Abwärtsbewegung des vorderen Endes (68) des mindestens einen Hebels (56, 56') eine Gegenkraft entgegensetzt.

15. Heftklammergerät nach einem der vorangehenden Ansprüche,
**dadurch gekennzeichnet, dass** jeder der Hebel (56) mittels einer zwischen seinem dem rückwärtigen Bereich (14) zugewandten hinteren Ende und dem zweiten Lager (60) befestigten und sich in Richtung zum vorderen Bereich (12) erstreckenden Zugfeder (80) mit dem Unterteil (20) verbunden ist.

## Claims

1. Stapling device, which extends in a longitudinal direction from a front region (12) to a rear region (14), having a lower part (20) that has a set-down surface (18) on its underside (16), having an anvil leg (32) that carries an anvil plate (30) in the front region (12), which anvil leg is mounted in the front region (12) so as to pivot in restricted manner relative to the lower part (20) about a first pivot axle (34), having a staple magazine (38) that is mounted on a bearing block (36) in the rear region (14), so as to pivot about a second pivot axle (40), relative to the anvil leg (32), in restricted manner, having a driver leg (48) that is mounted so as to pivot about the second pivot axle (40) in restricted manner, relative to the anvil leg (32) and relative to the staple magazine (38), which driver leg has a driver (46) for guiding staples through a gap (44) at the front end (42) of the staple magazine (38) and for pressing the staples down against the anvil plate (30), and having at least one lever (56, 56') that extends in the longitudinal direction, which lever is mounted on the lower part (20) in the rear region (14), by means of a first bearing (58), and on the anvil leg (32) by means of a second bearing (60) between the front region (12) and the rear region (14), wherein one of the bearings (58, 60) is a third pivot axle (66) and the other bearing is a floating bearing, and wherein the at least one lever (56, 56') is coupled with the driver leg (48), at its front end (68) that faces the front region (12), in such a manner that a movement of the front end (68) toward the anvil leg (32) results in a movement of the driver (46) toward the anvil plate (30).

2. Stapling device according to claim 1, **characterized in that** the first bearing (58) has a pin (62) firmly connected with the lower part (20) or with the lever (56, 56'), as well as an oblong hole (64) that extends in the longitudinal direction and in which the pin (62) is guided.

3. Stapling device according to claim 2, **characterized in that** the oblong hole (64) is closed at its two ends.

4. Stapling device according to claim 2 or 3, **characterized in that** the lower part (20) has a trough (22) having a bottom (24) and at least one side wall (26) that extends in the longitudinal direction and stands upward from the bottom (24), which wall is provided with the pin (62) or with the oblong hole (64) of the first bearing (58).

5. Stapling device according to one of the preceding claims, **characterized in that** the at least one lever (56') is coupled with the driver leg (48) in such a manner that a force transfer element (76') firmly coupled with the one component (48, 56') lies against the other component (56', 48) at a beveled edge (82) that is inclined relative to the vertical and relative to the horizontal.

6. Stapling device according to claim 5, **characterized in that** the force transfer element is a roller (76') rigidly or rotatably attached to the driver leg (48) or to the lever (56').

7. Stapling device according to claim 5 or 6, **characterized in that** the at least one lever (56') has a beveled edge (82) at its front end (68), which edge is inclined relative to the vertical and relative to the horizontal, against which edge the force transfer element (76') firmly connected with the driver leg (48) lies.

8. Stapling device according to one of claims 5 to 7,
**characterized in that** the beveled edge (82) has an inclination, relative to the horizontal, that varies over its length, in such a manner that during penetration of a staple into paper to be stapled, which lies on the anvil plate (30), and during bending of the free ends of a staple on the anvil plate (30), the force transfer element (76') makes contact at a part (86) having a lesser inclination than during lowering of the staple magazine (38) and during separation of a staple from a staple stick accommodated in the staple magazine (38).

9. Stapling device according to one of claims 1 to 4,
**characterized in that** the at least one lever (56) forks into an upper and a lower front part (70, 72) at its front end (68), and that a force transfer element (76) firmly connected with the driver leg (48) is disposed in an interstice (74) between the upper and the lower front part (70, 72).

10. Stapling device according to claim 9, **characterized in that** the force transfer element is a roller (76) rigidly or rotatably attached to the driver leg (48).

11. Stapling device according to one of the preceding claims, **characterized by** two levers (56, 56') having the same construction, disposed parallel to and at a distance from one another, of which each is mounted on the lower part (20) by means of a first bearing (58) and on the anvil leg (32) by means of a second bearing (60) and is coupled with the driver leg (48) at its front end (68).

12. Stapling device according to claim 11, **characterized in that** the two levers (56, 56') are disposed symmetrically relative to one another with reference to a center longitudinal plane (78).

13. Stapling device according to one of the preceding claims, **characterized in that** the driver leg (48) has a cover cap (50) that covers the staple magazine (38) and has a gripping surface (52) for a user at its top.

14. Stapling device according to one of the preceding claims, **characterized by** at least one coupling element, which opposes a downward movement of the front end (68) of the at least one lever (56, 56') with a counterforce.

15. Stapling device according to one of the preceding claims, **characterized in that** each of the levers (56) is connected with the lower part (20) by means of a tensile spring (80) that is attached between the back end of the lever (56) that faces the rear region (14) and the second bearing (60), and extends in the direction toward the front region (12) .

## Revendications

1. Agrafeuse, qui s'étend dans une direction longitudinale d'une région antérieure (12) à une région postérieure (14), avec une partie inférieure (20) présentant une face de pose (18) sur son côté inférieur (16), avec une branche d'enclume (32) montée de façon à pivoter de façon limitée par rapport à la partie inférieure (20) autour d'un premier axe de pivotement (34) dans la région antérieure (12) et portant dans la région antérieure (12) une plaque d'enclume (30), avec un magasin d'agrafes (38) monté de façon à pivoter de façon limitée par rapport à la branche d'enclume (32) autour d'un deuxième axe de pivotement (40) sur un support de palier (36) dans la région postérieure (14), avec une branche de poussoir (48) montée de façon à pivoter de façon limitée autour du deuxième axe de pivotement (40) par rapport à la branche d'enclume (32) et par rapport au magasin d'agrafes (38) et présentant un poussoir (46) pour conduire des agrafes à travers une fente (44) sur l'extrémité antérieure (42) du magasin d'agrafes (38) et pour pousser les agrafes sur la plaque d'enclume (30), et avec au moins un levier (56, 56') s'étendant dans la direction longitudinale, qui est monté sur la partie inférieure (20) dans la région postérieure (14) au moyen d'un premier palier (58) et sur la branche d'enclume (32) entre la région antérieure (12) et la région postérieure (14) au moyen d'un deuxième palier (60), dans laquelle un des paliers (58, 60) est un troisième axe de pivotement (66) et l'autre palier est un palier libre, et dans laquelle ledit au moins un levier (56, 56') est couplé à son extrémité antérieure (68) tournée vers la région antérieure (12) à la branche de poussoir (48) de telle manière qu'un mouvement de l'extrémité antérieure (68) sur la branche d'enclume (32) entraîne un mouvement du poussoir (46) sur la plaque d'enclume (30).

2. Agrafeuse selon la revendication 1, **caractérisée en ce que** le premier palier (58) présente un tourillon (62) attaché fixement à la partie inférieure (20) ou au levier (56, 56') ainsi qu'un trou oblong (64) s'étendant dans la direction longitudinale, dans lequel le tourillon (62) est guidé.

3. Agrafeuse selon la revendication 2, **caractérisée en ce que** le trou oblong (64) est fermé à ses deux bouts.

4. Agrafeuse selon la revendication 2 ou 3, **caractérisée en ce que** la partie inférieure (20) présente une cuvette (22) avec un fond (24) et au moins une paroi latérale (26) s'étendant en direction longitudinale et dressée à partir du fond (24), qui est munie du tourillon (62) ou du trou oblong (64) du premier palier (58).

5. Agrafeuse selon l'une quelconque des revendications précédentes, **caractérisée en ce que** ledit au moins un levier (56') est couplé à la branche de poussoir (48) de telle manière qu'un élément de transmission de force (76') attaché fixement à une pièce (48, 56') s'applique sur une rampe d'entrée (82) inclinée par rapport à la verticale et par rapport à l'horizontale sur l'autre pièce (56', 48).

6. Agrafeuse selon la revendication 5, **caractérisée en ce que** l'élément de transmission de force est un rouleau (76') fixé de façon rigide ou rotative à la branche de poussoir (48) ou au levier (56').

7. Agrafeuse selon la revendication 5 ou 6, **caractérisée en ce que** ledit au moins un levier (56') présente à son extrémité antérieure (68) la rampe d'entrée (82) inclinée par rapport à la verticale et par rapport à l'horizontale, sur laquelle s'applique l'élément de transmission de force (76') attaché fixement à la branche de poussoir (48).

8. Agrafeuse selon l'une quelconque des revendications 5 à 7, **caractérisée en ce que** la rampe d'entrée (82) présente par rapport à l'horizontale une inclinaison variant sur sa longueur, de telle manière que, lors de la pénétration d'une agrafe dans un papier à agrafer reposant sur la plaque d'enclume (30) et lors du pliage des extrémités libres d'une agrafe sur la plaque d'enclume (30), l'élément de transmission de force (76') s'applique sur une partie (86) de plus faible inclinaison que lors de la descente du magasin d'agrafes (38) et lors de la séparation d'une agrafe d'une barre d'agrafes contenue dans le magasin d'agrafes (38).

9. Agrafeuse selon l'une quelconque des revendications 1 à 4, **caractérisée en ce que** ledit au moins un levier (56) se divise à son extrémité antérieure (68) en parties antérieures supérieure et inférieure (70, 72) et **en ce qu'**un élément de transmission de force (76) attaché fixement à la branche de poussoir (48) est disposé dans un espace intermédiaire (74) entre les parties antérieures supérieure et inférieure (70, 72).

10. Agrafeuse selon la revendication 9, **caractérisée en ce que** l'élément de transmission de force est un rouleau (76) fixé de façon rigide ou rotative à la branche de poussoir (48).

11. Agrafeuse selon l'une quelconque des revendications précédentes, **caractérisée par** deux leviers identiques (56, 56') disposés parallèlement à distance l'un de l'autre, dont chacun est monté au moyen d'un premier palier (58) sur la partie inférieure (20) et au moyen d'un deuxième palier (60) sur la branche d'enclume (32) et est couplé par son extrémité antérieure (68) à la branche de poussoir (48).

12. Agrafeuse selon la revendication 11, **caractérisée en ce que** les deux leviers (56, 56') sont disposés de façon symétrique l'un à l'autre par rapport à un plan médian longitudinal (78).

13. Agrafeuse selon l'une quelconque des revendications précédentes, **caractérisée en ce que** la branche de poussoir (48) présente une coiffe de recouvrement (50) recouvrant le magasin d'agrafes (38), qui présente sur son côté supérieur une face de prise (52) pour un utilisateur.

14. Agrafeuse selon l'une quelconque des revendications précédentes, **caractérisée par** au moins un élément de couplage, qui oppose une force antagoniste à un mouvement de recul de l'extrémité antérieure (68) dudit au moins un levier (56, 56').

15. Agrafeuse selon l'une quelconque des revendications précédentes, **caractérisée en ce que** chacun des leviers (56) est relié à la partie inférieure (20) au moyen d'un ressort de traction (80) fixé entre son extrémité postérieure tournée vers la région postérieure (14) et le deuxième palier (60) et s'étendant en direction de la région antérieure (12).
